# FASCICULE DE BREVET EUROPEEN

(11) **EP 0 045 229 B1**
(45) Date de publication et mention de la délivrance du brevet: **27.12.1984**
(21) Numéro de dépôt: 81401079.9
(22) Date de dépôt: 06.07.1981
(51) Int. Cl.: H01H 33/18

(54) **Interrupteur à arc tournant double**
Schalter mit doppelt rotierendem Lichtbogen
Switch with double rotating arc

(30) Priorité: 17.07.1980 FR 8015858
(43) Date de publication de la demande: 03.02.1982
(73) Titulaire: MERLIN GERIN, F-38050 Grenoble Cédex (FR)
(72) Inventeur: Bernard, Georges, F-38050 Grenoble Cedex (FR); Leclercq, Pierre, F-38050 Grenoble cedex (FR)
(74) Mandataire: Kern, Paul

## Description

L'invention est relative à un interrupteur à arc tournant selon le préambule de la revendication 1.

Le document EP-A1-12048 décrit un interrupteur à arc tournant dans lequel l'une des racines de l'arc est soufflée magnétiquement en rotation sur une électrode annulaire coiffant la face frontale de la bobine. L'autre racine suit ce déplacement avec un certain retard et les conditions d'extinction de l'arc ne sont pas optimales. La bobine entoure le contact fixe en limitant la place disponible au logement de contacts principaux et/ou de conduits d'échappement des gaz de coupure.

La présente invention a pour but de perfectionner l'interrupteur précité, notamment d'en accroître les performances de tension, par une mise en série de deux chambres réalisée par les caractéristiques de la revendication 1.

Grâce au décalage de la bobine vers le milieu de la chambre l'arc tiré lors de la séparation des contacts se subdivise en deux arcs divisionnaires ancrés sur les deux électrodes encadrant la bobine, et chaque arc divisionnaire est soumis à l'action de soufflage magnétique engendré par la bobine. L'espace libéré par la bobine . du côté du contact fixe facilite le logement des contacts principaux et celui d'un conduit d'évacuation dés gaz de coupure pour le soufflage pneumatique de l'arc.

Le document FR-A-1 014 637 est relatif à un interrupteur basse tension ayant un empilage de plaques métalliques de déionisation dans lequel pénètre l'arc en se subdivisant. Sur le dessus, le dessous et à l'intérieur de cet empilage sont disposées des bobines en forme de galettes qui soufflent magnétiquement l'arc dans l'empilage et en rotation. Cet interrupteur fait usage d'une principe différent d'extinction de l'arc, en l'occurrence de refroidissement au contact de plaques métalliques. Les lignes de champ sont perpendiculaires aux faces frontales -des galettes et comportent une composante radiale uniquement dans la partie intermédiaire entre deux bobines dont les polarités doivent d'ailleurs être opposées. Seul le tronçon médian de l'arc est entraîné en rotation et la bobine sur le dessus de l'empilage ne permet pas le logement de contacts principaux.

Selon un développement de l'invention, les contacts fixe et mobile sont de forme tubulaire pour permettre un échappement des gaz à travers les contacts et assurer un soufflage pneumatiques des arcs ancrés sur les contacts. L'enceinte est avantageusement subdivisée par deux cloisons intermédiaires en trois chambres, la chambre médiane contenant les contacts et constituant une chambre de coupure communiquant en position de séparation des contacts avec les deux chambres d'expansion adjacentes. L'action des arcs tirés entre les contacts provoque une expansion thermique du gaz de la chambre de coupure et un échappement vers les chambres d'expansion à travers les contacts tubulaires. Le diamètre interne de la bobine de soufflage n'est que légèrement supérieur au diamètre du contact mobile tubulaire qui la traverse en position de fermeture, de façon à disposer d'un champ magnétique de soufflage intense dans la zone d'arc. En regard des électrodes annulaires flanquant les faces de la bobine sont avantageusement disposées des couronnes annulaires de diamètre équivalent associées au contact fixe et au contact mobile de manière à capter les arcs divisionnaires d'une manière connue en soi.

D'autres avantages et caractéristiques ressortiront plus clairement de la description qui va suivre d'un mode de mise en oeuvre de l'invention, donné à titre d'exemple non limitatif et représenté au dessin annexé, dans lequel:
la figure 1 est une vue schématique en coupe axiale d'un pôle d'interrupteur selon l'invention, la demi-vue de gauche représentant l'interrupteur en position "fermé", et la demi-vue de droite représentant cet interrupteur en position "ouvert".

Sur la figure, une enveloppe 10 de forme cylindrique en un matériau isolant, est obturée d'une manière étanche à ses extrémités par des fonds 12, 14, constituant des bornes d'entrée et de sortie de l'interrupteur. L'enveloppe 10 est remplie d'un gaz électronégatif, tel que l'hexafluorure de soufre, sous une pression appropriée. Le fond 12 est traversé d'une manière étanche par une tige coulissante 16 de commande prolongée dans sa partie interne à l'enveloppe 10 par un contact mobile tubulaire 18 présentant à son extrémité une face annulaire de contact 20. Le contact mobile tubulaire 18 est entouré dans sa partie arrière d'un support tubulaire 22 dont l'extrémité 24 est conformée en collet de support d'un contact en tulipe, désigné par le repère général 26. Le contact en tulipe 26 comprend d'une manière bien connue des spécialistes une pluralité de doigts de contact 28, répartis circonférentiellement autour du collet 24 et du contact tubulaire mobile 18, un ressort 30 maintenant les extrémités des doigts de contact 28 en appui du collet 24 et un ressort 32 maintenant les extrémités opposées des doigts de contact 28 au contact de la périphérie du contact mobile tubulaire 18. Les doigts de contact se prolongent en une piste annulaire d'arc 34 faisant saillie de l'extrémité 20 du contact tubulaire mobile 18 en position rétractée d'ouverture de ce dernier.

Au fond opposé 14 est fixé, d'une manière analogue à celle décrite ci-dessus, un support 22' portant à son extrémité une tulipe de contact 26' dont les éléments constitutifs sont identiques à ceux de la tulipe de contact 26 et sont affectés du même numéro de repère portant un indice. Un contact tubulaire, dit semi-fixe 36 est monté à coulissement limité dans le support 22', un ressort 38 coopérant avec le contact semi-fixe 36 pour solliciter ce dernier en position de saillie, représentée sur la partie droite de la figure, dans laquelle la face frontale 40 de contact d'arc est en retrait de la couronne annulaire 34', les doigts de contact 28' étant en appui du pourtour externe du contact semi-fixe 36. Ce dernier contact 36 peut être repoussé à l'encontre du ressort 38 en une position de retrait, représentée sur la partie gauche de la figure. Des cloisons intermédiaires 42, 44 subdivisent le volume interne de l'enceinte 10 en trois chambres, en l'occurrence une chambre de coupure 46, délimitée par les cloisons 42, 44, et deux chambres d'expansion 48, 50, délimitées respectivement par la cloison 42 et le fond 14, et la cloison 44 et la fond 12. Les contacts mobile 18 et semi-fixe 36 ainsi que les tulipes de contact.26, 26' sont disposés co- axialement dans la chambre de coupure 46. Les volumes intérieurs des contacts mobile 18 et semi-fixe 36 communiquent par des orifices 52, respectivement avec la chambre d'expansion 50 et avec la chambre d'expansion 48, permettant un échappement des gaz de coupure hors de la chambre de coupure 46 vers les chambres d'expansion 48, 50.

Dans la partie centrale de la chambre de coupure 46 est disposée une bobine de soufflage 54, de forme annulaire, en étant intercalée sensiblement à la même distance entre les contacts en tulipe 26, 26'. Les faces latérales annulaires de la bobine 54 sont coiffées par des électrodes 56, 58, présentant chacune une piste annulaire en bourrelet 60, 62 faisant face respectivement aux couronnes d'arc 34' et 34. La bobine 45 et les électrodes annulaires 56, 58 sont serrées entre des brides 64 par des boulons 66, l'ensemble étant assujetti à la cloison intermédiaire 42 par un ou plusieurs supports 68. Un cylindre 70, en un matériau magnétique avec interposition d'un tronçon isolant ou en un matériau isolànt résistant à l'action de l'arc, gaine la face interne cylindrique de la bobine 54 et présente un diamètre interne légèrement supérieur à celui du contact tubulaire mobile 18 pour permettre un passage à faible jeu de ce demier. Les conducteurs d'alimentation de la bobine 54 sont reliés électriquement respectivement à l'électrode annulaire 56 et à l'électrode annulaire 58. Des écrans 72 prolongeant les électrodes annulaires 56, 58 sont agencés en déflecteurs des gaz ionisés par l'arc.

L'interrupteur selon l'invention fonctionne de la manière suivante:
En position "ferme", représentée sur la partie gauche de la figure, les contacts tubulaire mobile 18 et semi-fixe 36 sont aboutés, le contact semi-fixe 36 étant repoussé en position de retrait mettant en contact le pourtour du contact mobile 18 et le contact principal en tulipe 26'. La quasi-totalité du courant parcourt le support 22', le contact en tulipe 26', le contact mobile 18; le contact en tulipe 26 et le support 22, seule une fraction du courant passant par les extrémités du contact d'arc 20, 40. Un coulissement vers le bas sur la figure, de la tige de commande 16 provoque en un premier stade la séparation des contacts principaux constitués par la tulipe de contact 26' et le pourtour externe du contact mobile 18, cette séparation s'effectuant sand arc. Le contact semi-fixe 36 accompagne dans son déplacement le contact mobile 18 et la courant est commuté sur les contacts d'arc 20, 40. A la fin de cette phase initiale le contact semi-fixe 36 vient en butée et le déplacement poursuivi du contact mobile 18 provoque la séparation des contacts d'arc 20, 40 avec formation d'un arc. La racine de l'arc commute rapidement du contact semi-fixe 36 sur la courone annulaire 34'. Le contact mobile 18 défile par la suite devant l'électrode annulaire 60 et l'électrode annulaire 62 en créant une subdivision de l'arc en deux arcs divisionnaires ancrés sur les électrodes annulaires 60, 62 mettant en circuit la bobine 54. En fin de course d'ouverture le contact mobile 18 vient en retrait de la couronne annulaire d'arc 34 sur laquelle commute l'arc. Le champ magnétique engendré par la bobine de soufflage 54 provoque une rotation des racines des arcs divisionnaires sur les électrodes annulaires 60, 62 et les couronnes annulaires 34, 34'. Les gaz contenus dans la chambre de coupure 46 sont soumis à l'action des arcs et à une expansion thermique provoquant un échappement des gaz à travers les contacts tubulaires 18, 36 vers les chambres d'expansion 48, 50. L'action combinée du soufflage magnétique par rotation des arcs et du soufflage pneumatique par expansion thermique des gaz et écoulement à travers les contacts tubulaires engendre une extinction rapide des arcs. La fermeture s'effectue par un mouvement de coulissement en sens inverse du contact mobile 18, qui vient en premier lieu en contact de la face annulaire 40 du contact semi-fixe 36, puis en contact de la tulipe de contact 26', le contact semi-fixe 36 étant repoussé en position de retrait. L'ouverture des contacts principaux s'effectue sans arc et de ce fait sans risque d'érosion. La bobine 54 est hors circuit en position de fermeture de l'interrupteur, sa mise en circuit s'effectuant automatiquement lors de l'ouverture.

Il est clair que la disposition n'est pas obligatoirement symétrique, telle que décrite et illustrée par la figure annexée, et que la bobine 54 peut comporter un circuit magnétique de renforcement du champ de soufflage. La subdivision de l'arc en deux arcs divisionnaires avec insertion de la bobine de soufflage peut être utilisée en combinaison avec des moyens de soufflage additionnels, soit par expansion thermique des gaz, soit par autocompression par piston et cylindre ou autoaspiration. Quoique la disposition fixe, illustrée par la figure, de la bobine de soufflage soit la plus simple, il est concevable d'utiliser une bobine semi-fixe, qui accompagne le contact mobile dans son mouvement d'ouverture sur une course limitée, de manière à engendrer le champ magnétique plus rapidement.

## Revendications

1. Interrupteur à arc tournant ayant une enceinte étanche (10) remplie d'un gaz à rigidité diélectrique élevée, dans laquelle sont logés:
- une paire de contacts (36, 18) séparables coaxiaux dont un contact mobile (18) coulissant dans la direction axiale pour venir en position séparée,
- une bobine annulaire (54) de soufflage agencée pour engendrer un champ magnétique transversal dans la zone d'extension de l'arc tiré lors de la séparation desdits contacts,
- au moins une électrode annulaire (56, 58) intercalée dans la zone d'extension de l'arc pour capter ce dernier, ladite électrode étant reliée électriquement à ladite bobine (54) pour mettre en circuit cette dernière lors du transfert de l'arc sur l'électrode et soumettre la racine de l'arc à une rotation sur l'électrode annulaire, caractérisé en ce qu'il comporte des contacts principaux (18, 26') et des contacts d'arc (20, 40), ces derniers se séparant au cours du mouvement de coulissement du contact mobile (18) après la séparation des contacts principaux (18, 26'), et une seule bobine (54) dotée d'un orifice de passage du contact mobile (18) et disposée dans la zone de séparation desdits contacts d'arc (20, 40) en position séparée, ladite bobine (54) étant flanquée sur ses deux faces latérales de deux électrodes (56, 58) annulaires reliées électriquement respectivement à l'entrée et à la sortie de la bobine et faisant face respectivement à l'un (36) et à l'autre desdits contacts d'arc (20, 40) en position séparée.

2. Interrupteur selon la revendication 1, caractérisé par le fait que la bobine (54) est intercalée sensiblement au milieu entre lesdits contacts d'arc (20, 40) en position séparée.

3. Interrupteur selon la revendication 1 ou 2, caractérisé en ce que ladite enceinte (10) comporte deux cloisons intermédiares (42, 44) de subdivision de l'enceinte en une chambre de coupure (46) encadrée de deux chambres d'expansion (48, 50) lesdits contacts d'arc (20, 40) étant de forme tubulaire et traversant lesdites cloisons pour permettre un échappement des gaz à travers lesdits contacts hors de la chambre de coupure (46) vers les deux chambres d'expansion (48, 50).

4. Interrupteur selon la revendication 1, 2 ou 3, caractérisé en ce que lesdits contacts d'arc (20, 40) coopérant pour aboutement, le contact (36) coopérant avec le contact mobile (18) étant monté à coulissement limité pour permettre l'engagement du pourtour cylindrique du contact mobile (18) dans une tulipe de contact principal (26').

## Patentansprüche

1. Schalter mit rotierendem Lichtbogen mit einem dichten Gehäuse (10) das mit einem Gas hoher dielektrischer Festigkeit gefüllt ist, und in welchem folgende Teile untergebracht sind:
- ein trennbares koaxiales Kontaktpaar (36, 18), von denen der bewegliche Kontakt (18) sich in axialer Richtung bewegt, um in die getrennte Stellung zu kommen, - eine ringförmige Blasspule (54), so ausgebildet, um ein quergerichtetes Magnetfeld in dem Löschbereich des während der Trennung der genannten Kontakte gezogenen Lichtbogens zu erzeugen,
- wenigstens eine Ringelektrode (56, 58), die in dem Löschbereich des Lichtbogens eingeführt ist, um letzteren aufzufangen, wobei die genannte Elektrode elektrisch mit der genannten Spule (54) verbunden ist, um diese letztere beim Übertragen des Lichtbogens auf die Elektrode einzuschalten und die Lichtbogenwurzel einer Rotation auf der Ringelektrode zu unterwerfen, dadurch gekennzeichnet, dass er Hauptkontakte (18, 26') und Lichtbogenkontakte (20,
40) aufweist, wobei letztere sich bei der Gleitbewegung des beweglichen Kontaktes (18) trennen, nachdem sich die Hauptkontakte (18, 26') getrennt haben, und dass er eine einzige Spule (54) besitzt, die mit einer Durchgangsöffnung für den beweglichen Kontakt (18) versehen ist, und die in dem Trennbereich der genannten Lichtbogenkontakte (20, 40) in getrennter Stellung angeordnet ist, wobei die genannte Spule (54) auf ihren beiden Seitenflächen von zwei Ringelektroden (56, 58) flankiert ist, die elektrisch mit dem Eingang bzw. mit dem Ausgang der Spule verbunden sind, und die dem einen bzw. dem anderen der genannten Lichtbogenkontakte (20, 40) in der getrennten Stellung gegenüberliegen.

2. Schalter gemäss Anspruch 1, dadurch gekennzeichnet, dass die Spule (54) ungefähr in der Mitte zwischen den genannten Lichtbogenkontakten (20, 40) in getrennter Stellung angeordnet ist.

3. Schalter gemäss Anspruch 1 oder 2, dadurch gekennzeichnet, dass das genannte Gehäuse (10) zwei zwischenwände (42, 44) aufweist, zur Unterteilung des Gehäuses in eine Schaltkammer (46) und zwei die Schalkammer umschliessende Ausdehnungskammern (48, 50), wobei die Lichtbogenkontakte (20, 40) röhrenförmig sind und die genannten Wände durchqueren, um ein Ausströmen der Gase durch die genannten Kontakte aus der Schaltkammer (46) in die zwei Ausdehnungskammern (48, 50) zu ermöglichen.

4. Schalter gemäss Anspruch 1,2 oder 3, dadurch gekennzeichnet, dass die genannten Lichtbogenkontakte (20, 40) durch Aneinanderstossen zusammenarbeiten, wobei der mit dem beweglichen Kontakt (18) zusammenarbeitende Kontakt (36) begrenzt gleitbar angebracht ist, um das Eindringen des zylindrischen äusseren Umfangs des beweglichen Kontaktes (18) in dem tulpenförmigen Hauptkontakt (26') zu ermöglichen.

## Claims

1. Switch with rotating arc having a tight enclosure (10) filled with a high dielectric strength gas, in which are located:
- a pair of coaxial separable contacts (36, 18) of which a moving contact (18) sliding in the axial direction to come in separate position,
- a blow-out ring-shaped coil (54) disposed to generate a cross magnetic field in the extension zone of the arc drawn when said contacts separate.
- at least a ring-shaped electrode (56, 58) inserted in the zone of the arc extension to collect this last one, said electrode being electrically connected to said coil (54) to bring into circuit this last one when the arc is transferred on to the electrode and to submit the arc root to one rotation on the ring-shaped electrode, characterized in that it comprises principal contacts (18, 26') and arc contacts (20, 40), these latter separating during the sliding move of the moving contact (18) after the separation of the principal contacts (18, 26'), and a single coil (54) equipped with a passage aperture of the moving contact (18) and disposed in the separation zone of said arc contacts (20, 40) in separate position, said coil (54) being flanked on both side faces by two ring-shaped electrodes (56, 58) electrically connected to the input and to the output of the coil respectively and facing one (36) and the other of said arc contacts (20, 40) in separate position respectively.

2. Switch according to claim 1, characterized in that the coil (54) is inserted slightly in the middle between said arc contacts (20, 40) in separate position.

3. Switch according to claim 1 or 2, characterized in that said enclosure (10) comprises two intermediate partitions (42, 44) to subdivide the enclosure into an interrupting chamber (46) disposed between two expansion chambers (48, 50), said are contacts (20, 40) being in the form of tube and crossing said partitions to permit an exhaust of the gases through said contacts out of the interrupting chamber (46) towards the two expansion chambers (48, 50).

4. Switch according to claim 1, 2 or 3, characterized in that said arc contacts (20, 40) cooperate by butting, the contact (36) cooperating with the moving contact (18) being mounted in limited sliding to permit the engagement of the cylindrical periphery of the moving contact (18) in a tulip of the principal contact (26').
